# EUROPÄISCHE PATENTSCHRIFT

(11) **EP 3 143 900 B1**
(45) Veröffentlichungstag und Bekanntmachung des Hinweises auf die Patenterteilung: **12.06.2019**
(21) Anmeldenummer: 16189348.2
(22) Anmeldetag: 16.09.2016
(51) Int. Cl.: A47B 77/02, A47B 77/06, E03C 1/33, A47B 77/08

(54) **BAUGRUPPE MIT KÜCHENARBEITSPLATTE UND UNTERBAUELEMENT**
ASSEMBLY OF KITCHEN WORKTOP AND BUILT-IN ELEMENT
ENSEMBLE DE PLAN DE TRAVAIL DE CUISINE ET SOUS-COMPOSANT

(30) Priorität: 16.09.2015 DE 102015217740
(43) Veröffentlichungstag der Anmeldung: 22.03.2017
(73) Patentinhaber: Jens Naumann & Co offene Handelsgesellschaft, 21220 Seevetal (DE)
(72) Erfinder: Diringer, Pit, 21220 Seevetal (DE)
(74) Vertreter: Knoop, Philipp

(56) Entgegenhaltungen:
- WO-A1-2009/073873
- FR-A1- 2 942 250
- US-A1- 2014 250 589
- US-A1- 2015 059 084
- Anonymous: "TECHNICAL MANUAL", , 31 January 2014 (2014-01-31), XP055511472, Retrieved from the Internet: URL:http://content.cosentino.com/dekton/do cuments/technical/Technical%20Manual/dekto n-technical-manual-EN.pdf [retrieved on 2018-10-01]

## Beschreibung

Die vorliegende Erfindung betrifft
eine Baugruppe bestehend aus einer Küchenarbeitsplatte mit einer durch mindestens eine Ausnehmung zum Anbauen eines Unterbauelementes, insbesondere Spüle, unterbrochenen Arbeitsfläche und einem an der Küchenarbeitsplatte unterhalb befestigten Unterbauelement.

Küchenarbeitsplatten der vorgenannten Art werden häufig aus Naturstein, Quarzkomposit, Keramik oder Dekton hergestellt und mit Unterbauelementen, in der Regel Spülen, versehen. Dabei entsteht im Übergangsbereich zwischen der Spüle und der Küchenarbeitsplatte im Stand der Technik eine V-förmige Fuge. Dies liegt zum einen daran, dass aufgrund der Sprödigkeit der vorgenannten Werkstoffe für die Küchenarbeitsplatten Kanten abgefast werden müssen, um eine saubere Kante, die den im Küchenbereich vorherrschenden ästhetischen Anforderungen zu entsprechen, herzustellen. Zum anderen laufen die Spülen gemäß Stand der Technik aufgrund deren Herstellung typischerweise im Tiefziehverfahren nach oben abgerundet nach außen. Aus ästhetischen gleichermaßen wie aus hygienischen Gründen muss die entstehende Fuge im Stand der Technik geschlossen werden. Dies erfolgt typischerweise mit Silikon.

Aus der WO 2009/073873 A1 ist eine Spüle, eine Vorrichtung zur Befestigung der Spüle an einer Arbeitsplatte sowie ein Verfahren zur Befestigung bekannt, wobei insbesondere die Montage an laminierten Arbeitsplatten im Fokus ist.

Aus der US 2014/0250589 A1 ist eine Spüle sowie ein Verfahren zur Befestigung der Spüle bekannt, wobei insbesondere der ästhetische Effekt einer optisch nahtlosen Montage im Vordergrund steht.

Aus der FR 2942250 A1 ist eine Spüle sowie ein Verfahren zur Befestigung der Spüle an einer Arbeitsfläche bekannt, wobei die Spüle aus einzelnen Elementen des Materials der Arbeitsfläche, z.B. Marmor oder Granit, zusammengesetzt wird.

Aus der US 2015/0059084 A1 ist eine randlose Spüle samt Montagevorrichtung sowie ein Verfahren zur nahtlosen Befestigung der Spüle bekannt, wobei der Übergang zwischen Spüle und Arbeitsfläche nach der Befestigung versiegelt werden muss.

Nachteilig an den herkömmlichen Küchenarbeitsplatten, Unterbauelementen und Baugruppen ist, dass zunächst die entstehende Silikon geschlossene Fuge häufig ästhetisch unerwünschter ist. Darüber hinaus besteht das Problem, dass sich am Silikon Keime und Bakterien festsetzen können. Schließlich sind Silikonfugen mit Nachteil Wartungsfugen, welche wiederholend erneuert werden müssen. Da hingegen im Küchenbereich der Anspruch einer absoluten Hygiene besteht, gleichzeitig jedoch ästhetische Gesichtspunkte eine große Rolle spielen, liegt der vorliegenden Erfindung die Aufgabe zu Grunde,
eine Baugruppe der eingangs genannten Art anzugeben, welche in hygienischer wie ästhetischer Hinsicht verbessert und zudem wartungsärmer ist.

Diese Aufgabe wird mit der Merkmalskombination des Anspruchs 1 gelöst. Eine gattungsgemäße Küchenarbeitsplatte weist eine eine Ausdehnung der Ausnehmung nach innen begrenzende Kante auf mit welcher eine Wandung des Unterbauelementes bündig anordenbar ist. Dadurch, dass bei der Küchenarbeitsplatte die Wandung beispielsweise der Spüle bündig an die Innenkante der Ausnehmung für das Spülbecken bündig angeordnet werden kann, entfällt mit Vorteil eine Fuge. Entsprechend ist es erfindungsgemäß nicht erforderlich, Silikon zu verwenden und die oben beschriebenen Nachteile hinsichtlich Hygiene und ästhetische Anmutung können überraschend umgangen werden.

In bevorzugter Ausgestaltung der offenbarten Küchenarbeitsplatte besteht diese in einem Bereich der Ausnehmung zumindest abschnittweise aus Naturstein, Quarzkomposit, Keramik, Dekton und/oder einem sprödbrüchigen Material. Die vorgenannten Materialien sind aus ästhetischen Gründen besonders beliebt im Bereich hochwertiger Küchen. Gleichzeitig ist eine fugenfreie Verbindung zwischen Spüle und Küchenarbeitsplatte bisher bei Küchenarbeitsplatten aus den genannten Materialien nicht möglich gewesen, da die Sprödigkeit der Materialien zu unsauberen Kanten führt, weswegen Abfasungen vorgenommen wurden, die eine Fuge entstehen lassen.

Bei einer Küchenarbeitsplatte gemäß der Offenbarung kann in einer bevorzugten Ausgestaltung eine Flächennormale eines an die Kante angrenzenden Fasenbereichs in einem von 90° verschiedenen Winkel zu einer Flächennormalen der Arbeitsfläche ausgerichtet sein. Die auf diese Weise entstehende Fase definiert mit Vorteil eine die Ausdehnung der Ausnehmung nach innen begrenzende Kante, mit welcher die Wandung, beispielsweise der Spüle, bündig angeordnet werden kann. Die hierdurch gebildete Fase gestaltet ferner die Küchenarbeitsplatte gemäß den Wünschen von den Kunden, die eine individuell angepasste Kücheneinrichtung bevorzugen. Zusätzlich verringert die Fase erheblich das Verletzungsrisiko während der Montage der Küchenarbeitsplatte, da nicht-gefaste Flächenkanten der zuvor genannten Werkstoffe häufig sehr scharfkantig sind und zum Absplittern neigen.

Ist der zuvor beschriebene Winkel kleiner als 90°, besteht ein Vorteil dieser Ausgestaltung darin, dass die funktionale Eigenschaft des Fasenbereichs dahingehend erweitert wird, dass Flüssigkeiten von der Küchenarbeitsplatte in die Ausnehmung, die für eine Spüle vorgesehen ist, ablaufen können. Somit kann der besonders für einige Natursteine kritischen Bildung von Flecken vorgebeugt werden.

In bevorzugter Ausgestaltung kann bei einer offenbarten Küchenarbeitsplatte der Fasenbereich an die Arbeitsfläche angrenzend ausgestaltet sein. Im Querschnitt erhält die offenbarte Küchenarbeitsplatte auf diese Weise eine Keilform, indem sich von der Arbeitsfläche ausgehend eine Abflachung bis hin zu der die Ausdehnung der Ausnehmung nach innen begrenzenden Kante erstreckt. Ein Verletzurigsrisiko kann zudem auch dann reduziert werden, wenn der Benutzer an einer offenbarten Küchenarbeitsplatte arbeitet.

Eine Küchenarbeitsplatte im Sinne der Offenbarung kann so ausgestaltet sein, dass eine Stärke der Küchenarbeitsplatte in der Umgebung der Ausnehmung kleiner ausgeformt ist als außerhalb der Ausnehmung. Beispielsweise kann in einem ringförmig um die Ausnehmung angeordneten Bereich durch Abfräsen eine Stufe in der Unterseite der Küchenarbeitsplatte ausgeformt sein. Eine solche Reduktion der Stärke erlaubt es auch bei einer Küchenarbeitsplatte mit großer Stärke, eine eine Ausdehnung der Ausnehmung nach innen begrenzende Kante zu erzeugen, mit welcher eine Wandung des Unterbauelementes bündig anordenbar ist. Zusätzlich verringert die erfindungsgemäße Reduktion der Plattenstärke die Fasenfläche, was insbesondere bei großen Platten wünschenswert sein kann, wo aus ästhetischen Gründen häufig kleine Fasenflächen bevorzugt sind.

In bevorzugter Ausgestaltung kann eine offenbarte Küchenarbeitsplatte derart ausgestaltet sein, dass die Arbeitsfläche im Übergangsbereich von der Umgebung der Ausnehmung zu dem Bereich außerhalb der der Umgebung der Ausnehmung stoßfrei ausgebildet ist. Somit liegt eine durchgehend ebene Arbeitsfläche vor, die keine Stufen aufweist. Hierdurch verbessert sich die Küchenarbeitsplatte in Hinblick auf hygienische Anforderungen, da die beschriebene stoßfreie Gestaltung keine schwer zu reinigende Ecken und Kanten aufweist.

Die Küchenarbeitsplatte gemäß der vorliegende Offenbarung kann in vorteilhafter Weise so ausgestaltet werden, dass die der Arbeitsfläche entgegensetzte Fläche in der Umgebung der Ausnehmung und/oder eine im Wesentlichen rechtwinklig zur Arbeitsfläche ausgerichtete Stoßfläche zur Herstellung einer Klebeverbindung ausgeformt ist, insbesondere aufgeraut ist. Folglich kann eine Spüle an die Unterseite der offenbarten
Küchenarbeitsplatte durch beispielsweise einen Zwei-Komponenten-Klebstoff vorteilhaft angeklebt werden, wobei die Spüle keine Fuge mit der Unterseite der erfindungsgemäßen Küchenarbeitsplatte bildet. Eine durch Aufrauen vergrößerte und teilweise gereinigte Kontaktfläche verbessert die Haftungseigenschaften der entsprechenden Klebeverbindung. Durch eine durch Abfräsen zusätzlich erzeugte, im Wesentlichen rechtwinklige, Stoßfläche an der Unterseite der erfindungsgemäßen Küchenarbeitsplatte kann eine weitere zum Kleben einer Spüle vorgesehene Kontaktfläche erzeugt werden. Dadurch kann ein Hohlprofil zwischen die Außenseite einer Spüle und der im Wesentlichen rechtwinkligen Stoßfläche an der Unterseite der offenbarten Küchenarbeitsplatte so einpasst und angeklebt werden, dass es die Klebeverbindung der Spüle an ihrer Stirnfläche entlastet. Gemäß dieser
Ausgestaltung der Küchenarbeitsplatte kann ein Hohlprofil entweder an die Unterseite der
Küchenarbeitsplatte und/oder an die Stoßfläche ihrer Unterseite geklebt werden, wobei es jeweils zusätzlich an die Spüle geklebt wird.

Bei einem gattungsgemäßen Unterbauelement, insbesondere Spüle, ist eine Stirnfläche der Wandung zum mit einer Kante der Küchenarbeitsplatte bündigen Anordnen ausgestaltet wobei die Stirnfläche vorzugsweise bei bestimmungsgemäßem Anbau im Wesentlichen parallel zur Arbeitsfläche ausgerichtet ist. Eine so ausgestaltete Spüle weist eine Stirnfläche auf, die der Form angepasst ist, die die Unterseite der nach innen begrenzenden Kante in der Ausnehmung der erfindungsgemäßen Küchenarbeitsplatte gestaltet. Die Bildung einer Fuge wird folglich vermieden. Die Unterseite der Kante kann eben sein, sodass der zum Kleben vorgesehene Stirnbereich der Spüle gerade Kanten aufweist. Eine offenbarte Spüle kann zum Beispiel ausgehend von einer Spüle gemäß dem Stand der Technik, die in ihrem oberen Teil fertigungsbedingte Krümmungsradien aufweist, hergestellt werden, indem ihr oberer Teil durch einen ebenen Schnitt abgetrennt wird. Dies erlaubt es, die Spüle an die offenbarte Küchenarbeitsplatte fugenlos zu montieren.

In bevorzugter Ausgestaltung kann das die Offenbarung betreffende Unterbauelement so ausgestaltet sein, dass ein die Stirnfläche vergrößerndes Kontaktierungselement vorgesehen ist, um die Berührungsfläche mit der Küchenarbeitsplatte zu vergrößern. Das Kontaktierungselement kann beispielsweise aus einem Hohlprofil bestehen, dessen eine Seite an die Außenseite einer Spüle und dessen andere Seite an der Unterseite der erfindungsgemäßen Küchenarbeitsplatte geklebt wird. Dadurch wird die Klebeverbindung der Stirnfläche der Spüle zur Unterseite der erfindungsgemäßen Küchenarbeitsplatte mechanisch entlastet, wodurch ein Abreißen der Spüle von der offenbarten Küchenarbeitsplatte vermieden werden kann. Da die Wandung einer Spüle häufig sehr dünn ist und somit die entsprechende Kontaktfläche zur Unterseite der offenbarten Küchenarbeitsplatte klein ist, ist das im Rahmen der Offenbarung vorgesehene Kontaktierungselement vor allem dann wichtig, wenn die Spüle mit Wasser und Geschirr befüllt ist. In diesem Fall wäre die Stirnfläche zu klein, um mittels einer Klebeverbindung zuverlässig an der offenbarten Küchenarbeitsplatte befestigt werden zu können Bei einem offenbarten Unterbauelement kann das Kontaktierungselement in bevorzugter Weise dahingehend ausgestaltet sein, dass es als Profilelement, insbesondere Winkelprofil, ausgestaltet ist, wobei vorzugsweise eine erste Fläche an der Wandung befestigt ist und eine zweite Fläche zum Kontaktieren mit der Küchenarbeitsplatte ausgestaltet ist. Hierbei kann beispielsweise eine Flanke des Winkelprofils, wie es beispielsweise durch Abkantung eines Blechs hergestellt werden kann, mit der Außenseite einer Spüle verbunden sein, während die andere Flanke mit der Unterseite der offenbarten Arbeitsplatte verbunden werden kann. Da Profilelemente ein gängiges Produkt sind, ist die beschriebene Ausgestaltung des Kontaktierungselements kostengünstig.

Das offenbarte Unterbauelement kann im Rahmen der Offenbarung so ausgestaltet sein, dass das Kontaktierungselement zum Kontaktieren der Stoßfläche und/oder der der Arbeitsfläche entgegensetzten Fläche in der Umgebung der Ausnehmung ausgebildet ist. So kann eine Seite eines Hohlprofils mit flachen Außenflächen an die Außenseite einer Spüle mit Hilfe eines Zwei-Komponenten-Kleberstoff geklebt werden, während die gegenüberliegende Fläche des Hohlprofil an die durch Abfräsen an der Unterseite der Küchenarbeitsplatte erzeugte Stoßfläche entsprechend angeklebt werden kann. Wird das eckige Hohlprofil entlang der Spülwandung soweit nach oben verschoben, dass es die Unterseite der Küchenarbeitsplatte berührt, entsteht eine weitere Kontaktfläche, mit der das an die Spüle geklebte Hohlprofil an die Küchenarbeitsplatte angeklebt werden kann. Das Hohlprofil kann sowohl an die Stoßfläche der erfindungsgemäßen Küchenarbeitsplatte und an ihre Unterseite geklebt werden, als auch an die Stoßfläche der Küchenarbeitsplatte oder an ihre Unterseite, wobei es jeweils zusätzlich an die Spüle geklebt wird.

Die der Erfindung zugrundeliegende Aufgabe wird mit einer Baugruppe nach Anspruch 1 bestehend aus einer Küchenarbeitsplatte mit einer durch mindestens eine Ausnehmung zum Anbauen eines Unterbauelements, insbesondere Spüle, unterbrochenen Arbeitsfläche um einem an der Küchenarbeitsplatte unterhalb befestigten Unterbauelement, gelöst, wobei eine Stirnfläche der Wandung des Unterbauelementes mit einer eine Ausdehnung der Ausnehmung nach innen begrenzenden Kante bündig angeordnet ist, wobei die Stirnfläche im Wesentlichen parallel zur Arbeitsfläche ausgerichtet ist. Indem nach der Erfindung eine Spüle mit einer Küchenarbeitsplatte so zusammengesetzt ist, dass die Innenseite der Wandung der Spüle mit einer eine Ausdehnung der Ausnehmung nach innen begrenzenden Kante bündig angeordnet ist, entsteht keine Fuge

In bevorzugter Weise kann die erfindungsgemäße Baugruppe derart ausgestaltet sein, dass das Unterbauelement an der Küchenarbeitsplatte stoffschlüssig, mittels einer Klebeverbindung, befestigt ist. Hierbei ist beispielsweise eine Spüle gemäß der Erfindung mit der Unterseite der Arbeitsplatte mit Hilfe eines Zwei-Komponenten-Klebstoffs verklebt, wobei die Innenseite der Spüle bündig mit der nach innen begrenzenden Kante der Ausnehmung angeordnet ist. Da das Kleben keine zusätzlichen vorbereitenden Montagearbeiten an der erfindungsgemäßen Küchenarbeitsplatt erfordert, liegt hierein ein Vorteil der erfindungsgemäßen Baugruppe, indem sich der Montageaufwand als entsprechend einfach gestaltet.

Die erfindungsgemäße Baugruppe sieht vor, dass ein mit dem Unterbauelement und der Küchenarbeitsplatte verbundenes Kontaktierungselement vorgesehen ist, um das Unterbauelement an der Küchenarbeitsplatte zu befestigen. Als Kontaktierungselement kann beispielsweise ein U-förmiges Profil verwendet werden, das zum einen an eine Spüle und zum anderen an Flächen auf der Unterseite der erfindungsgemäßen Küchenarbeitsplatte mit Hilfe eines Zwei-Komponenten-Klebstoffs geklebt ist, sodass keine Fuge entsteht. Das in dieser Weise montierte U-förmige Profil entlastet die Klebeverbindung zwischen der Stirnfläche der Spüle und der erfindungsgemäßen Küchenarbeitsplatte, sodass die Spüle nicht abreißt, wenn sie befüllt wird.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind. Funktionsmäßig gleiche Teile sind dabei mit denselben Bezugszeichen versehen.

Die Figuren der Zeichnung zeigen im Einzelnen:
- Figur 1:: einen Ausschnitt einer ersten Ausgestaltungsform einer erfindungsgemäßen Baugruppe aus einer Küchenarbeitsplatte mit einer darunter angebrachten Spüle in einer vertikalen Schnittansicht;
- Figur 2:: einen Ausschnitt einer zweiten Ausgestaltungsform einer erfindungsgemäßen Baugruppe, wobei die Darstellung jener gemäß Fig. 1 entspricht;
- Figur 3:: einen vertikalen Schnitt durch eine dritte Ausgestaltungsform einer erfindungsgemäßen Baugruppe;
- Figur 4:: einen Schnitt entlang der Line IV- IV durch die erfindungsgemäße Baugruppe gemäß Fig. 3.

In der Fig. 1 ist eine erste Ausgestaltungsform einer erfindungsgemäßen Baugruppe 1 in einer vertikalen Schnittansicht zu erkennen. Die Baugruppe 1 gemäß Fig. 1 weist eine Küchenarbeitsplatte 2 auf. Die Küchenarbeitsplatte 2 besteht aus einem Naturstein. Die Küchenarbeitsplatte 2 weist an der Oberseite eine Arbeitsfläche 3 auf. Die Arbeitsfläche 3 der Küchenarbeitsplatte 2 ist in Richtung einer sich in der Fig. 1 rechts an den dargestellten Ausschnitt anschließenden Ausnehmung 4 mit einer Fase 5 versehen. Die Fase 5 der Küchenarbeitsplatte 2 endet an einer Kante 6. Die Kante 6 begrenzt die Ausnehmung 4 in der Küchenarbeitsplatte 2 nach innen. Die Küchenarbeitsplatte 2 weist eine Unterseite 7 auf. Die Unterseite 7 ist mit einer rechtwinkligen Stoßfläche 8 versehen. An die Stoßfläche 8 grenzt in Richtung der Ausnehmung 4 auf der Unterseite 7 eine Aussparung 19 an. Die Plattenstärke 18 im Bereich der Aussparung 19 ist kleiner als die Plattenstärke 20 im Bereich außerhalb der Aussparung 19. Eine Umgebung 9b der Küchenarbeitsplatte 2 um die Ausnehmung 4 herum ist durch den Übergang von der kleineren Plattenstärke 18 zu den größeren Plattenstärke 20 definiert.

Die Baugruppe 1 in Fig. 1 weist ein Winkelprofil 10 auf, welches einen Schenkel mit einer Anlegefläche 10a hat. Die Anlegefläche 10a ist mit der Fläche 9a an der Unterseite 7 der Küchenarbeitsplatte 2 mit Hilfe eines Zwei-Komponenten-Klebstoffs verklebt. Eine Fläche 10b des zweiten Schenkels des Winkelprofils 10 ist mit einer Außenseite 11 einer Wandung 12 einer Spüle aus Edelstahl ebenfalls mit Hilfe eines Zwei-Komponenten-Klebstoffs verklebt. Eine Innenseite 13 der Wandung 12 ist bündig mit der Kante 6 ausgerichtet, ohne dass eine Fuge im Übergang zwischen der Wandung 12 der Spüle und der Kante 6 der Küchenarbeitsplatte 2 entsteht. Eine Stirnfläche 14 der Wandung 12 der Spüle ist an die Fläche 9a der Küchenarbeitsplatte 2 wiederum mit Hilfe eines Zwei-Komponenten-Klebstoffs verklebt, sodass keine Fuge vorhanden ist.

In der Fig. 2 ist eine zweite Ausgestaltungsform einer erfindungsgemäßen Baugruppe 21 dargestellt, wobei die Darstellung jener gemäß Fig. 1 entspricht. Die Küchenarbeitsplatte 22 der Baugruppe 21 weist im Unterschied zu der Küchenarbeitsplatte 2 eine ebene stufenfreie Unterseite 15 auf, an die die Wandung 12 der Spüle und das Winkelprofil 10 aus Edelstahl analog zu der in Fig. 1 gezeigten Situation geklebt sind. Die Küchenarbeitsplatte 22 weist also keine Aussparung auf, sodass die Plattenstärke 23 der Küchenarbeitsplatte 22 gleichbleibend ist. Im Übrigen entspricht der Aufbau der Baugruppe 21 jenem der Baugruppe 1.

In der Fig. 3 ist ein vertikaler Schnitt durch eine dritte Ausgestaltungsform in Form einer erfindungsgemäßen Baugruppe 24 zu erkennen, wobei die Darstellung jener gemäß Fig. 1 entspricht. Eine Spüle 16 aus Edelstahl ist wie schon bei dem mit Bezugnahme auf Fig. 1 erläuterten ersten Ausführungsbeispiel an die Fläche 9a der Unterseite 7 der Küchenarbeitsplatte 2 mit Hilfe eines Zwei-Komponenten-Klebstoffs verklebt. Die Küchenarbeitsplatte 2 der Baugruppe 24 gemäß dem dritten Ausführungsbeispiel weist übereinstimmend mit der Küchenarbeitsplatte der Baugruppe 1 gemäß dem ersten Ausführungsbeispiel eine Aussparung 19 auf. Ein rechtwinkliges Hohlprofil 17 aus Edelstahl ist mit der Unterseite 7 der Küchenarbeitsplatte 2 mit Hilfe eines Zwei-Komponenten-Klebers verklebt. Das Hohlprofil 17 ist an der Unterseite 7 der Küchenarbeitsplatte 2 mit der Fläche 9a und der Stoßfläche 8 verklebt. Andererseits ist das Hohlprofil 17 mit der Außenseite 11 der Wandung 12 der Spüle 16 verklebt. Dadurch wirkt das Hohlprofil 17 als Kontaktierungselement zwischen der Spüle 16 und der Küchenarbeitsplatte 2. Die durch die Aussparung 19 bedingte Stoßfläche 8 dient dabei als zusätzliche Kontaktierungsfläche. Eine innere Ausdehnung 25 der Ausnehmung 4 ist durch die Kanten 6 der Küchenarbeitsplatte 2 bestimmt.

In der Fig. 4 ist ein Schnitt entlang der Line IV-IV in Blickrichtung der Pfeile aus Fig. 3 durch die erfindungsgemäße Baugruppe 24 gemäß dem in Fig. 3 gezeigten dritten Ausführungsbeispiel zu erkennen. Die Fig. 4 veranschaulicht, dass die Hohlprofile 17 miteinander auf Gehrung zugeschnitten und in den Bereich der Aussparung zwischen der Stoßfläche 8 und der Außenseite 11 der Spüle 16 eingepasst und verklebt sind. Die Unterseite 7 der Küchenarbeitsplatte 2 liegt außerhalb der Unterseite der Hohlprofile 17.

Somit sind anhand dreier Ausführungsbeispiel eine Spüle, eine Küchenarbeitsplatte sowie eine Baugruppe vorgeschlagen, welche keine Fuge im Übergang zwischen der Spüle und der Küchenarbeitsplatte aufweisen und daher besonders hygienisch und ästhetisch ansprechend sind.

### BEZUGSZEICHENLISTE

- 1: Baugruppe
- 2: Küchenarbeitsplatte
- 3: Arbeitsfläche
- 4: Ausnehmung
- 5: Fase
- 6: Kante
- 7: Unterseite
- 8: Stoßfläche
- 9: Winkelprofil
- 9a: Fläche
- 9b: Umgebung
- 10: Winkelprofil
- 10a: Anlegefläche
- 10b: Anlegefläche
- 11: Außenseite
- 12: Wandung
- 13: Innenseite
- 14: Stirnfläche
- 15: Unterseite
- 16: Spüle
- 17: Hohlprofil
- 18: Plattenstärke
- 19: Aussparung
- 20: Plattenstärke
- 21: Baugruppe
- 22: Küchenarbeitsplatte
- 23: Plattenstärke
- 24: Baugruppe
- 25: Ausdehnung

## Patentansprüche

1. Baugruppe (1, 21, 24) bestehend aus einer Küchenarbeitsplatte (2, 22) mit einer durch mindestens eine Ausnehmung (4) zum Anbauen eines Unterbauelementes (16), insbesondere Spüle (16), unterbrochenen Arbeitsfläche (3) und einem an der Küchenarbeitsplatte (2, 22) unterhalb befestigten Unterbauelement (16), wobei eine Stirnfläche (14) der Wandung (12) des Unterbauelementes (16) mit einer eine Ausdehnung (25) der Ausnehmung (4) nach innen begrenzenden Kante (6) bündig angeordnet ist, wobei die Stirnfläche (14) im Wesentlichen parallel zur Arbeitsfläche (3) ausgerichtet ist, wobei die Küchenarbeitsplatte (2, 22) in einem Bereich der Ausnehmung (4) zumindest abschnittweise aus Dekton® besteht, eine Flächennormale eines an die Kante (6) angrenzenden Fasenbereichs (5) in einem von 90° verschiedenen Winkel zu einer Flächennormalen der Arbeitsfläche (3) ausgerichtet ist, wobei der Winkel kleiner als 90° ist, wobei der Fasenbereich (5) an die Arbeitsfläche (3) angrenzend ausgestaltet ist, wobei eine Stärke der Küchenarbeitsplatte (2, 22) in einer Umgebung der Ausnehmung (9b) kleiner ausgeformt ist als außerhalb der Umgebung der Ausnehmung (4), wobei die Arbeitsfläche (3) im Übergangsbereich von der Umgebung (9b) der Ausnehmung (4) zu dem Bereich außerhalb der der Umgebung (9b) der Ausnehmung (4) stoßfrei ausgebildet ist, wobei die der Arbeitsfläche (3) entgegensetzte Fläche (7, 15) in der Umgebung (9b) der Ausnehmung (4) und eine im Wesentlichen rechtwinklig zur Arbeitsfläche (3) ausgerichtete Stoßfläche (8) zur Herstellung einer Klebeverbindung aufgeraut ist, wobei das Unterbauelement (16) an der Küchenarbeitsplatte (2, 22) mittels einer Klebeverbindung befestigt ist, wobei ein mit dem Unterbauelement und der Küchenarbeitsplatte (2, 22) verbundenes Kontaktierungselement (10, 17) vorgesehen ist, um das Unterbauelement (16) an der Küchenarbeitsplatte (2) zu befestigen, wobei das Kontaktierungselement (10, 17) ein die Stirnfläche (14) vergrößerndes Kontaktierungselement (10, 17) ist, um die Berührungsfläche mit der Küchenarbeitspatte (2, 22) zu vergrößern, wobei das Kontaktierungselement (10, 17) als Winkelprofil (10), ausgestaltet ist, wobei eine erste Fläche (10b) an der Wandung (12) befestigt ist und eine zweite Fläche (10a) zum Kontaktieren mit der Küchenarbeitsplatte (2, 22) ausgestaltet ist, wobei das Kontaktierungselement (10, 17) zum Kontaktieren der Stoßfläche (8) und der der Arbeitsfläche (3) entgegensetzten Fläche (7, 15) in der Umgebung der Ausnehmung (4) ausgebildet ist.

## Claims

1. Assembly (1, 21, 24) consisting of a kitchen worktop (2, 22) comprising a work surface (3) which is interrupted by at least one recess (4) for fitting an undermount element (16), in particular a sink (16), and an undermount element (16) attached on the underneath of the kitchen worktop (2, 22), wherein an end face (14) of the wall (12) of the undermount element (16) is arranged flush with an edge (6) that inwardly defines an extension (25) of the recess (4), wherein the end face (14) is aligned substantially parallel to the work surface (3), wherein the kitchen worktop (2, 22) consists, at least in portions, of Dekton® in a region of the recess (4), a surface normal of a chamfer area (5) adjacent to the edge (6) is oriented at an angle that differs from 90° with respect to a surface normal of the work surface (3), wherein the angle is less than 90°, wherein the chamfer area (5) is adjacent to the work surface (3), wherein a thickness of the kitchen worktop (2, 22) is smaller in a surrounding region of the recess (9b) than outside the surrounding region of the recess (4), wherein the work surface (3) is free of joins in the transition region from the surrounding region (9b) of the recess (4) to the region outside the surrounding region (9b) of the recess (4), wherein the surface (7, 15) opposite the work surface (3) in the surrounding region (9b) of the recess (4) and an abutment surface (8) which is substantially perpendicular to the work surface (3) is roughened to produce an adhesive bond, wherein the undermount element (16) is attached to the kitchen worktop (2, 22) by means of an adhesive bond, wherein a contact element (10, 17) which is connected to the undermount element and the kitchen worktop (2, 22) is provided in order to attach the undermount element (16) to the kitchen worktop (2), wherein the contact element (10, 17) is a contact element (10, 17) which enlarges the end face (14) in order to enlarge the contact surface with the kitchen worktop (2, 22), wherein the contact element (10, 17) is formed as an angle profile (10), wherein a first surface (10b) is attached to the wall (12) and a second surface (10a) is designed to contact the kitchen worktop (2, 22), wherein the contact element (10, 17) is designed to contact the abutment surface (8) and the surface (7, 15) opposite the work surface (3) in the surrounding region of the recess (4).

## Revendications

1. Ensemble (1, 21, 24) comportant un plan de travail de cuisine (2, 22) avec une surface de travail (3) interrompue par au moins un évidement (4) servant au montage d'un élément de soubassement (16), en particulier un évier (16), et d'un élément de soubassement (16) fixé en dessous du plan de travail de cuisine (2, 22), dans lequel une surface frontale (14) de la paroi (12) de l'élément de soubassement (16) est disposée en affleurement avec une arête (6) délimitant vers l'intérieur une extension (25) de l'évidement (4), dans lequel la surface frontale (14) est orientée sensiblement de manière parallèle par rapport à la surface de travail (3), dans lequel le plan de travail de cuisine (2, 22) est composé au moins par endroits de Dekton® dans une zone de l'évidement (4), une normale aux surfaces d'une zone de chanfrein (5) jouxtant l'arête (6) est orientée selon un angle, différent de 90°, par rapport à une normale de la surface de travail (3), dans lequel l'angle est inférieur à 90°, dans lequel la zone de chanfrein (5) est configurée de manière à jouxter la surface de travail (3), dans lequel une épaisseur du plan de travail de cuisine (2, 22) est formée plus petite dans des environs de l'évidement (9b) qu'à l'extérieur des environs de l'évidement (4), dans lequel la surface de travail (3) est réalisée sans joints dans la zone de transition depuis les environs (9b) de l'évidement (4) vers la zone à l'extérieur des environs (9b) de l'évidement (4), dans lequel la surface (7, 15), opposée à la surface de travail (3), dans les environs (9b) de l'évidement (4) et une surface de jonction (8) orientée sensiblement de manière perpendiculaire par rapport à la surface de travail (3) sont rendues rugueuses pour établir une liaison par collage, dans lequel l'élément de soubassement (16) est fixé au niveau du plan de travail de cuisine (2, 22) au moyen d'une liaison par collage, dans lequel un élément de mise en contact (10, 17) relié à l'élément de soubassement et au plan de travail de cuisine (2, 22) est prévu pour fixer l'élément de soubassement (16) au niveau du plan de travail de cuisine (2), dans lequel l'élément de mise en contact (10, 17) est un élément de mise en contact (10, 17) agrandissant la surface frontale (14) pour agrandir la surface de contact avec le plan de travail de cuisine (2, 22), dans lequel l'élément de mise en contact (10, 17) est configuré sous la forme d'un profil angulaire (10), dans lequel une première surface (10b) est fixée au niveau de la paroi (12) et une deuxième surface (10a) est configurée aux fins de la mise en contact avec le plan de travail de cuisine (2, 22), dans lequel l'élément de mise en contact (10, 17) est réalisé pour mettre en contact la surface de jonction (8) et la surface (7, 15), opposée à la surface de travail (3), dans les environs de l'évidement (4).
